# EUROPÄISCHE PATENTSCHRIFT

(11) **EP 2 281 090 B1**
(45) Veröffentlichungstag und Bekanntmachung des Hinweises auf die Patenterteilung: **26.09.2012**
(21) Anmeldenummer: 09742102.8
(22) Anmeldetag: 06.05.2009
(51) Int. Cl.: E02D 7/02, E02D 7/22

(54) **VORRICHTUNG ZUM EINBRINGEN VON FUNDAMENTEINRICHTUNGEN UND/ODER ROHREN UND/ODER ERDBOHRERN IN DAS ERDREICH ALS ANBAUGERÄT FÜR DEN AUSLEGERARM EINES BAUFAHRZEUGES**
APPARATUS FOR PLACING HOLDING DOWN DEVICES AND/OR PIPES AND/OR AUGERS INTO THE EARTH AS AN ATTACHMENT FOR THE JIB OF A CONSTRUCTION VEHICLE
DISPOSITIF POUR INTRODUIRE DES APPAREILLAGES DE FONDATION ET/OU DES TUBES ET/OU DES TARIÈRES DANS LE SOL SOUS LA FORME D UN APPAREIL RAPPORTÉ POUR UN AVANT-BRAS D UN VÉHICULE DE CONSTRUCTION

(30) Priorität: 07.05.2008 DE 102008022478
(43) Veröffentlichungstag der Anmeldung: 09.02.2011
(73) Patentinhaber: Krinner Innovation GmbH, 94342 Strasskirchen (DE)
(72) Erfinder: THURNER, Günther, 94342 Straßkirchen (DE); THURNER, Martin, 94342 Strasskirchen (DE)
(74) Vertreter: Leske, Thomas
(86) Internationale Anmeldenummer: PCT/EP2009/055499
(87) Internationale Veröffentlichungsnummer: WO 2009/135884

(56) Entgegenhaltungen:
- US-A- 5 507 354
- US-A1- 2003 146 021
- US-A1- 2005 201 836

## Beschreibung

Die Anmeldung hat eine Vorrichtung zum Handhaben und zum Einbringen von Fundamenteinrichtungen und oder Rohren und/oder Erdbohrern in das Erdreich gemäß dem Oberbegriff von Anspruch 1 zum Gegenstand.

Vorrichtungen zum Einschlagen/-Rammen oder zum Einschrauben von Fundamenteinrichtungen und Rohren oder zum Bohren sind bekannt. Es gibt sie als eigenständige, etwa auch selbst fahrende Gerätschaften mit allen erforderlichen Führungen (Halte- und Ausrichtemöglichkeiten) und Antrieben. Als Solche sind sie zwar zweckentsprechend und sehr komfortabel, aber vergleichsweise aufwendig, zumal sie durchweg jeweils nur für eine bestimmte Einbringart (zum Rammen oder zum Bohren oder zum Schrauben) einsetzbar sind. Sie sind nur rentabel, wo ständig eine große Zahl von gleichen Einbringvorgängen zu bewältigen ist.

Für Anwender mit nur gelegentlichem Bedarf kommen solche Vorrichtungen eigentlich nur als Anbaugeräte zum Anbau an die bekannten multifunktionalen Baufahrzeuge wie beispielsweise an den Auslegerarm eines Baggers in Betracht. Nur so sind sie für solche Anwender wirtschaftlich. Ein derartiges Zusatzgerät ist in der US 6.942.430 B 1 als Vorrichtung zum Einschrauben von Rohren beschrieben

Bei der bekannten Vorrichtung ist es allerdings schwierig, die gewünschte Schraubrichtung, sei es die Senkrechte oder ein anderer erwünschter Winkel, tatsächlich über den ganzen Einschraubvorgang einzuhalten.

Das liegt zum einen daran, dass der Auslegerarm, an dem die Schraubvorrichtung aufgehängt ist, mit dem Fortschritt des Schraubvorganges abgesenkt wird. Die Anlenkstelle des Schraubwerkzeuges am Auslegerarm folgt dabei einer Kreislinie um die Schwenkachse des Auslegerarms am Bagger. Das bedeutet, dass das Schraubwerkzeug und mit ihm das einzuschraubende Rohr bzw. der Pfosten bzw. der Erdbohrer im oberen Ende, wenn keine Korrektur erfolgt, dem Anlenkpunkt folgt und in Längsrichtung des Baggerarms aus der vorgesehenen Richtung gedrängt wird.

Ein ähnlicher Ausrichtungsfehler ergibt sich in der seitlichen Ausrichtung, wenn sich die Längsachse des einzuschraubenden Rohres nicht mit der Bewegungsebene des Baggerarms deckt, etwa weil der Bagger und mit ihm der Auslegerarm (bei senkrechter Schraubrichtung) schief stehen oder zwar der Bagger gerade steht, die Schraubrichtung aber eine andere als die Senkrechte ist. Überlagerungen dieser und der zuvor beschriebenen Fehlerquellen können zu Fehlauslenkungen des einzuschraubenden Rohres in jeder Richtung führen.

Hinzu kommen weitere Fehlerquellen wie beispielsweise Widerstände im Erdboden, die das einzuschraubende Rohr aus der vorgesehenen Ausrichtung drängen, und schließlich Bedienungsfehler des Fahrers des Baufahrzeuges, wie sie insbesondere auch bei dem Versuch, die zuvor beschriebenen Ausrichtungsfehler zu korrigieren, auftreten können.

Die beschriebenen Fehlausrichtungen werden nämlich nach dem Stand der Technik überwiegend über die Lenkung des Baufahrzeugs bzw. des Auslegerarms kompensiert, indem nämlich der Fahrzeugführer das Baufahrzeug je nach Sachlage vor- oder zurückfährt oder dreht oder den Auslegerarm verkürzt, verlängert oder verschwenkt.

Diese Vorgehensweise birgt allerdings ihrerseits erhebliche Fehlerquellen in sich, weil Art und Ausmaß der Korrektur vom Augenmaß des Bedieners und von der Präzision seiner Lenkbewegungen oder auch der Technik (Präzision der Steuerung) abhängen. Dass diese Präzision vor allem bei Fahrbewegungen im rauen Gelände und bei für diesen Betrieb konzipierten Geräten überhaupt oft zu wünschen übrig lassen wird, liegt auf der Hand.

Eine Teillösung dieser Probleme bietet die US 3,746,104. Dort ist der Auslegerarm einer Bohrvorrichtung in der Länge hydraulisch verstellbar. Dadurch entfallen die Richtungskorrekturen durch Vor- und Rückwärtsfahren des Baufahrzeugs, die sonst nötig werden, bspw. um beim Absenken des Auslegerarms das Auswandern der Anlenkstelle aus der Längsachse der Bohreinrichtung zu verhindern. Die nötige Korrektur erfolgt durch die hydraulische Längenänderung des Auslegerarms, statt durch nur schwer präzise steuerbare Fahrbewegungen.

Allerdings löst dies nur das Problem der Ausrichtungsfehler in Längsrichtung des Auslegerarms und auch dieses nicht vollständig. Denn wenn der Auslegerarm in einen anderen als einen rechten Winkel zur Einbringrichtung des Bohrers einnimmt, ist jede Längenänderung des Auslegerarms zugleich mit einer Änderung der Höhe nach verbunden. Dies führt- je nach Bewegungsrichtung - zu einem unerwünschten Herausreißen oder ein Hineindrücken des Bohrers. Andere Ausrichtfehler müssen bei dieser Lösung ohnehin weiter durch entsprechende Fahrbewegungen des Baggers, allenfalls durch Schwenkbewegungen des Baggeraufbaus ausgeglichen werden, mit allen damit verbundenen Nachteilen, oder sie lassen sich gar nicht kompensieren und müssen in Kauf genommen werden. Vor allem aber ist diese Lösung auch recht aufwendig, weil sie einen völlig anderen als den üblichen Auslegerarm voraussetzt.

Eine andere Teillösung des Problems zeigt die AT 387 424 B, indem sie die kardanische Aufhängung einer Bohrvorrichtung mit ihrer hydraulischen Längenverstellbarkeit kombiniert und so Bewegungen des Auslegerarms und die damit verbundenen Probleme vermeidet. Weiter zeigt US 5507354 A1 eine Vorrichtung entsprechend dem Ober- begriff des Anspruch 1.

Allerdings vermeidet dieser Gegenstand auch nur die aus Bewegungen des Auslegerarms resultierenden Probleme. Für andere Ausrichtungsfehler, die ein Nachjustieren der Vorrichtung erfordern, bietet die Schrift keine Lösung. Es bleibt auch hier nur das Nachjustieren über Fahrbewegungen des Baugeräts oder Stellbewegungen des Auslegerarms oder das in Kauf nehmen von Fehlausrichtungen.

Auch diese Vorrichtung ist im Übrigen recht aufwendig und kommt vor allem für lange Fundamenteinrichtungen/Rohre/Erdbohrer kaum in Frage, weil sie eine Bauhöhe des Auslegerarms bedingt, die bei den gebräuchlichen Baufahrzeugen kaum verfügbar ist.

Nach alledem geht die Aufgabe dahin, eine Vorrichtung zum Handhaben und zum Einbringen von Fundamenteinrichtungen und/oder Rohren und/oder zum Bohren als Anbaugerät zum Anbau an den Auslegerarm eines Baufahrzeugs vorzuschlagen, die Ausrichtungsfehler beim Einschlagen (Rammen) und/oder Einschrauben, und/oder Bohren auf einfache Weise vermeidet oder korrigiert.

Diese Aufgabe erfüllt die erfindungsgemäße Vorrichtung gemäß Anspruch 1.

Sie unterscheidet sich von den bekannten Vorrichtungen dadurch, dass ihre Anlenkstelle am Auslegerarm gegenüber dem Antriebskopf der Ramm- und/oder Schraub- und/oder Bohrvorrichtung in mindestens einer ersten Richtung quer zur Längsachse der Fundamenteinrichtung/des Rohres/des Erdbohrers verschieblich ist. Dadurch erhält der Auslegerarm, genauer gesagt die Anlenkstelle zwischen Auslegerarm und Antriebskopf, die Freiheit, sich zumindest in einer ersten Richtung aus der Achse der Fundamenteinrichtung/des Rohres/des Bohrers zu bewegen, ohne diese seitlich zu beaufschlagen und damit schief zu ziehen. Die Kompensation findet also nicht im Auslegerarm und nicht durch dessen Längenänderung statt, sondern in der Einbringvorrichtung, genauer an irgendeiner Stelle zwischen deren Anlenkstelle am Ausleger und dem Antriebskopf.

Gegenüber den Lösungen nach dem Stande der Technik ergeben sich dadurch verschiedene Vorteile: Die Fehlerkompensation erfordert keinen Umbau des Baufahrzeugs oder seines Auslegerarms und muss auch nicht mehr mit den höchst unzulänglichen Mitteln der Lenkung des Baufahrzeuges erfolgen. Die Kompensation findet in einem ohnehin vorhandenen Zusatzteil der Einbringvorrichtung, seiner Aufhängung, und durch deren verhältnismäßig geringfügige Umgestaltung statt. Diese Umgestaltung baut verhältnismäßig kompakt, beispielsweise im Vergleich mit der bekannten hydraulischen Längenverstellbarkeit einer Bohrvorrichtung. Vor allem aber kann die Verschiebung, wenn sie denn angetrieben und gesteuert erfolgen soll, mit den bei modernen Baufahrzeugen ohnehin vorhandenen, für die Zusatzgeräte vorgehaltenen (hydraulischen) Antrieben und deren Steuerung erfolgen. So kann die Steuerung der Verschiebung in einfachster Weise manuell vom Bediener bewirkt werden.

In einer weiteren Ausführung kann die Anlenkstelle gegenüber dem Antriebskopf auch in einer zweiten Richtung verschieblich sein, die zur ersten Richtung quer gelagert ist. Dann können nicht nur Ausrichtfehler in der einen Richtung, sondern auch Fehler in der zweiten Richtung ausgeglichen werden, wodurch es möglich wird, zugleich alle Überlagerungen von Fehlern in beiden Richtungen entsprechend zu kompensieren.

Da die Hauptfehlerquelle bei der Ausrichtung die Bewegung der Anlenkstelle in Längsrichtung des Auslegerarms ist, wird die erste Richtung freier Verschieblichkeit vorzugsweise die Längsrichtung des Auslegerarms sein.

Besonders einfach und baulich kompakt lässt sich die Verschieblichkeit verwirklichen, wenn die Aufhängung - wie für Schraubvorrichtungen bekannt - als Kardangelenk ausgebildet wird und - anders als im bekannten Stand der Technik - mindestens eine erste Gelenkachse zur Herstellung der Verschieblichkeit in der ersten Richtung derart verlängert ist, dass ein erstes und ein zweites Gelenkteil des Kardangelenks auf dieser Gelenkachse gegeneinander verschieblich sind.

Dabei wird dann die erste Gelenkachse vorzugsweise die erste Richtung, im Zweifel also die Längsrichtung des Auslegerarms einnehmen.

Eine vollkommenere Nachjustierung wird jedoch ermöglicht, wenn auch die zweite Gelenkachse des Kardangelenks derart verlängert wird, dass das zweite und ein drittes Gelenkteil des Kardangelenks auf ihr gegeneinander verschieblich sind. Durch Überlagerung dieser beiden Verschieblichkeiten kann dann jede Auslenkung des Anlenkpunktes aus der Achse der Fundamenteinrichtung/des Rohres/des Bohrers - in welcher Richtung auch immer - kompensiert werden.

Wenn es nur darum geht, dem Anlenkpunkt die Beweglichkeit zu verleihen, die erforderlich ist, damit der Auslegerarm bei seinen Bewegungen die Fundamenteinrichtung/das Rohr/den Bohrer nicht schief zieht, genügt die freie Beweglichkeit der Kardangelenke auf den Achsen an sich. Eines Antriebes bedarf es hierfür nicht unbedingt.

Freilich kann die hierfür erforderliche Leichtgängigkeit der Gelenke im rauen Betrieb nicht immer gewährleistet werden, so dass schon aus diesem Grund ein entsprechender Antrieb für die Verschiebungen sinnvoll ist. Ein Antrieb ermöglicht aber darüber hinaus weitere Funktionalitäten. So ermöglicht er etwa aktive Ausrichtungskorrekturen, die Einstellung der Einbringvorrichtung in eine andere als die senkrechte Richtung oder auch Einstellungen, die das Ankoppeln einer liegenden Fundamenteinrichtung/des Rohres/des Bohrers in dieser Stellung ermöglichen.

Der Antrieb kann in diesem Falle über die bei modernen Baufahrzeugen ohnehin vorgesehenen, zumeist hydraulischen Antriebe für die Zusatzgeräte und damit ohne bauliche Änderungen am Baufahrzeug oder seinem Auslegerarm erfolgen.

In gleicher Weise kann der Antrieb bzw. können die Antriebe über die ihnen zugeordneten Steuerungen manuell gesteuert werden.

Eine Regelung bzw. automatische Steuerung kann im einfachsten Falle mit einem Neigungsschalter erfolgen.

Um dem Bediener den aktuellen Winkelstand der Einbringvorrichtung zur Fundamenteinrichtung/zum Rohr/zum Bohrer anzuzeigen, kann an der Einbringvorrichtung ein Inklinometer vorgesehen sein.

Die Einbringvorrichtung kann über mindestens eine Begrenzung ihres Schwenkbereichs verfügen, die es erlaubt, die Vorrichtung zum Ankuppeln einer auf dem Boden liegenden Fundamenteinrichtung/Rohres/Bohrers in eine im Wesentlichen waagerechte Position, bzw. zum von der Senkrechten abweichenden Einbringen in eine entsprechend geneigte Position zu bringen.

Die Vorrichtung kann ohne größere Umgestaltung alternativ oder kumulativ zum Einschlagen/Rammen und/oder Einschrauben von Fundamenteinrichtungen oder Rohren und/oder zum Erd- und/oder Gesteinsbohren ausgelegt sein. Im Falle ihrer Auslegung zum Erdbohren schließt dies das Fördern von Erdmaterial ein.

Der Gegenstand der Erfindung wird nun an Hand der Zeichnungen näher beschrieben. Dabei zeigen:
- Figur 1 a:: Ein Baufahrzeug mit einer an dem Auslegerarm aufgehängten, erfindungsgemäßen Einbringvorrichtung mit kardanischer Aufhängung mit verlängerter erster Gelenksachse des Kardangelenks, mit Antriebskopf und mit Fundamenteinrichtung/Rohr/Erdbohrer in perspektivischer Darstellung;
- Figur 1 b:: Die erfindungsgemäße Aufhängung nach Figur 1 im Detail;
- Figur 2:: Das Baufahrzeug nach Figur 1 mit Darstellung des Bewegungsablaufs des Auslegerarms in Seitenansicht;
- Figur 3a:: Die Aufhängung nach Figuren 1a, b und 2 in Seitenansicht;
- Figur 3b:: Die Aufhängung nach Figuren 1a, b und 2 in oder gegen die Längsrichtung des Auslegerarms gesehen;
- Figur 3c:: Die Aufhängung nach Figuren 1a, b und 2 in Draufsicht;
- Figur 4a:: Ein Baufahrzeug mit einer an dem Auslegerarm aufgehängten, erfindungsgemäßen Einbringvorrichtung mit kardanischer Aufhängung mit verlängerter erster und zweiter Gelenksachse des Kardangelenks, mit Antriebskopf und mit Fundamenteinrichtung/Rohr/Erdbohrer in perspektivischer Darstellung;
- Figur 4b:: Die erfindungsgemäße Aufhängung nach Figur 4a im Detail;
- Figur 5a:: Ein Baufahrzeug nach Figur 1a in Ausrichtung zur Aufnahme einer liegenden Fundamenteinrichtung/eines liegenden Rohres bzw Erdbohrers; und
- Figur 5b:: Ein Detail aus Figur 5a mit Anschlag zur Begrenzung des Schwenkbereichs der Einbringvorrichtung zur Aufnahme liegender Fundamenteinrichtungen/Rohre/Erdbohrer.

Figur 1 a zeigt ein Baufahrzeug (5) mit einer an dem Auslegerarm (4) an seiner Anlenkstelle (7) aufgehängten, erfindungsgemäßen Einbringvorrichtung (1) mit kardanischer (13) Aufhängung (6) mit in Längsrichtung (12) des Auslegerarms (4) gerichteter verlängerter erster Gelenksachse (14) des Kardangelenks (13), mit Antriebskopf (8) und mit daran gelagerter Fundamenteinrichtung/Rohr/Erdbohrer (2) in perspektivischer Darstellung.

Figur 1b zeigt als Detail aus Figur 1 a die erfindungsgemäße, am Auslegerarm (4) an dessen Anlenkstelle (7) angelenkte Einbringvorrichtung (1) mit daran gelagerter Fundamenteinrichtung/Rohr/Erdbohrer (2), mit Antriebskopf (8) und als Kardangelenk (13) mit Gelenkteilen (16, 17, 18) ausgebildeter Aufhängung (6),mit einer ersten und einer zweiten Gelenkachse (14, 15) des Kardangelenks (13), wobei die erste Gelenkachse (14), die in eine erste Richtung (9) quer zur Längsachse (10) der Fundamenteinrichtung/des Rohres bzw Erdbohrers (2) weist, derart verlängert ist, dass das erste und das ein zweite Gelenkteil (16, 17) des Kardangelenks auf ihr zum Verschieben der Anlenkstelle (7) gegeneinander verschieblich sind.

Figur 2 zeigt in Seitenansicht das Baufahrzeug (5) nach Figur 1 mit an dem Auslegerarm (4) an seiner Anlenkstelle (7) aufgehängter, erfindungsgemäßer Einbringvorrichtung (1) mit Antriebskopf (8) und mit daran gelagerter, teilweise in das Erdreich (3) eingeschraubter Fundamenteinrichtung/Rohr/Erdbohrer (2). Die Aufhängung (6) ist als Kardangelenk (13) mit erster und zweiter Gelenkachse (14, 15) und erstem, zweitem und drittem Gelenkteil (16, 17, 18) ausgebildet. Die in einer ersten Richtung (9) in Längsrichtung (12) des Auslegerarms (4) verlaufende erste Gelenkachse (14) des Kardangelenks (13) ist verlängert. Die Figur zeigt insbesondere, wie sich die Anlenkstelle (7) beim Absenken des Auslegerarms (4) während des Einbringens der Fundamenteinrichtung/des Rohres/Bohrers (2) aus deren Längsachse (10) herausbewegt und wie diese Bewegung mittels Verschiebung des ersten und des zweiten Gelenkteils (16, 17) gegeneinander auf der ersten Gelenkachse (14) des Kardangelenks (13) derart kompensiert wird dass die Ausrichtung der Fundamenteinrichtung/des Rohres/ Erdbohrers (2) unbeeinflusst bleibt.

Figur 3a - c zeigen die Einbringvorrichtung (1) nach Figuren 1a, b und 2 in verschiedenen Ansichten:
Figur 3a zeigt eine Seitenansicht mit Antriebskopf (8) und Aufhängung (6) als Kardangelenk (13) mit erster und zweiter Gelenkachse (14,15) und erstem, zweitem und drittem Gelenkteil (16, 17, 18) des Kardangelenks (13) sowie Anlenkstelle (7) zur Anlenkung an den Auslegerarm (4). Gezeigt sind zusätzlich die erste Richtung (9) sowie der Anschlag (19) zur Begrenzung des Schwenkbereichs der Einbringvorrichtung (1), der es ermöglicht, diese in eine waagerechte oder ähnlich Stellung zur Aufnahme liegender Fundamentteile/Rohre/Erdbohrer zu bringen.
Figur 3b zeigt die Einbringvorrichtung (1) in der Sicht in oder gegen die Längsrichtung (12) des Auslegerarms (4) mit Aufhängung (6) und Antriebskopf (8), in erster und zweiter Richtung (9, 11) gerichteten Gelenkachsen (14, 15) und erstem, zweitem und drittem Gelenkteil (16, 17, 18).
Figur 3c zeigt die Einbringvorrichtung (1) in Draufsicht mit Antriebskopf (8) und Aufhängung (6) als Kardangelenk (13), drittem Gelenkteil (18), in erster Richtung (9) gerichteter erster Gelenkachse (14) des Kardangelenks (13) und zweiter Gelenkachse (15).

Figur 4a zeigt in perspektivischer Darstellung ein Baufahrzeug (5) mit einer an der Anlenkstelle (7) an dem Auslegerarm (4) aufgehängten, erfindungsgemäßen Einbringvorrichtung (1), bestehend aus Antriebskopf (8) und Aufhängung (6), mit am Antriebskopf (8) gelagerter Fundamenteinrichtung/Rohr/Erdbohrer (2). Die Aufhängung (6) ist als Kardangelenk (13) ausgebildet und verfügt über verlängerte erste und zweite Gelenksachsen (14, 15) des Kardangelenks (13).

Figur 4b zeigt im Detail die an der Anlenkstelle (7) des Auslegerarms 4 angelenkte erfindungsgemäße Einbringvorrichtung (1) nach Figur 4a mit dem Antriebskopf (8) und mit einer als Kardangelenk (13) ausgebildeten Aufhängung (6), die aus einem ersten, einem zweiten und einem dritten Gelenkteil (16, 17, 18) besteht, welche auf der verlängerten ersten und zweiten Gelenkachse (14,15) gegeneinander schwenkbeweglich und in Richtung der Achsen (14, 15) in einer ersten Richtung und in einer zweiten Richtung (9, 11) gegeneinander längs verschieblich sind.

Figur 5a zeigt das Baufahrzeug nach Figur 1a in Ausrichtung zur Aufnahme einer liegenden Fundamenteinrichtung/Rohres/Erdbohrers (2) mit in seiner Längsrichtung (12) gestrecktem Auslegerarm (4), daran an der Anlenkstelle (7) angelenkter Einbringvorrichtung (1), bestehend aus Antriebskopf (8) und als Kardangelenk (13) mit Gelenkteilen (16, 17, 18) und Gelenkachsen (14,15) ausgebildeter Aufhängung (6). Die Aufhängung ist so ausgerichtet, dass die erste (verlängerte) Gelenkachse (14) eine erste Richtung (9) einnimmt, die mehr oder weniger vertikal verläuft. Dadurch ist der Antriebskopf (8), dessen Längsachse quer zur ersten Gelenkachse (14) des Kardangelenks (13) gerichtet ist, in eine mehr oder weniger waagerechte Lage gebracht, so dass er ohne weiteres mit einer ebenfalls waagerecht, beispielsweise als Vorrat auf dem Erdboden gelagerten Fundamenteinrichtung/einem Rohr/einem Erdbohrer (2) gekoppelt werden kann.

Figur 5b zeigt ein Detail aus Figur 5a, nämlich den Auslegerarm (4) mit daran an der Anlenkstelle (7) angelenkter Einbringvorrichtung (1), bestehend aus Antriebskopf (8) und als Kardangelenk (13) mit Gelenkteilen (16, 17, 18) und Gelenkachsen (14,15) ausgebildeter Aufhängung (6). Die Aufhängung ist so ausgerichtet, dass die erste (verlängerte) Gelenkachse (14) eine erste Richtung (9) einnimmt, die mehr oder weniger vertikal verläuft. Dadurch ist der Antriebskopf (8), dessen Längsachse quer zur ersten Gelenkachse (14) des Kardangelenks (13) gerichtet ist, in eine mehr oder weniger waagerechte Lage gebracht, so dass er ohne weiteres mit einer ebenfalls in ihrer Längsachse (10) waagerecht, beispielsweise als Vorrat auf dem Erdboden gelagerten Fundamenteinrichtung/Rohr/Erdbohrer (2) gekoppelt werden kann. Figur 5b zeigt zusätzlich ein einfaches Mittel, wie diese Position der Aufhängung erreichbar ist, nämlich mit einem Anschlag (19) der die Bewegung des Schwenkbereichs der Einbringvorrichtung derart begrenzt, dass sie entsprechenden Einstellungen des Auslegerarms folgen muss.

Eine solche Schwenkbereichsbegrenzung kann in gleicher Weise dazu verwandt werden, um die Einbringvorrichtung in eine von der Senkrechten abweichende, geneigte Einbringstellung zu bringen.

Selbstverständlich kann ein entsprechendes Ergebnis aber auch über eine entsprechende Steuerung der Aufhängung (6) über deren Antriebe und deren Steuerung erreicht werden.

### Bezugszeichen:

- 1: Vorrichtung zum Einbringen (Einbringvorrichtung)
- 2: Fundamenteinrichtung/Rohr/Erdbohrer
- 3: Erdreich
- 4: Auslegerarm.
- 5: Baufahrzeug
- 6: Aufhängung
- 7: Anlenkstelle
- 8: Antriebskopf
- 9: erste Richtung
- 10: Längsachse der Fundameneinrichtung/des Rohres/des Erdbohrers
- 11: zweite Richtung
- 12: Längsrichtung des Auslegerarms
- 13: Kardangelenk
- 14: erste Gelenkachse des Kardangelenks
- 15: zweite Gelenkachse des Kardangelenks
- 16: erstes Gelenkteil des Kardangelenks
- 17: zweites Gelenkteil des Kardangelenks
- 18: drittes Gelenkteil des Kardangelenks
- 19: Begrenzung des Schwenkbereichs der Einbringvorrichtung

## Patentansprüche

1. Vorrichtung (1) zum Handhaben und zum Einbringen von Fundamenteinrichtungen und/oder Rohren und/oder Erdbohrern (2) in das Erdreich (3) als Zusatzgerät zum Anbau an den Auslegerarm (4) eines Baufahrzeuges (5), die besteht aus einer Aufhängung (6), mittels derer die Vorrichtung, gegebenenfalls auch über eine gebräuchliche Schnellkupplung, an der Anlenkstelle (7) des Auslegerarms (4) anlenkbar ist, und einem mit der Aufhängung (6) starr verbundenen, als Schraub- und/oder Bohr- und/oder Schlagbohr und/oder Rammantrieb ausgebildeten Antriebskopf (8), an den die Fundamenteinrichtung und/cder das Rohr und/oder der Erdbohrer (2) zur Handhabung und zur Betätigung koppelbar ist, **dadurch gekennzeichnet, dass** die Anlenkstelle (7) gegenüber dem Antriebskopf (8) in mindestens einer ersten Richtung (9) quer zur Längsachse (10) der Fundamenteinrichtung/ des Erdbohrers (2) verschieblich ist.

2. Vorrichtung (1) nach Anspruch 1, **dadurch gekennzeichnet, dass** die Anlenkstelle (7) gegenüber dem Antriebskopf (8) in einer zweiten Richtung (11) quer zur ersten Richtung (9) verschieblich ist.

3. Vorrichtung (1) nach einem der vorigen Ansprüche, **dadurch gekennzeichnet, dass** die erste Richtung (9) die Längsrichtung (12) des Auslegerarms (4) ist.

4. Vorrichtung (1) nach einem der vorigen Ansprüche, **dadurch gekennzeichnet, dass** die Aufhängung (6) als Kardangelenk (13) ausgebildet ist, bei dem mindestens eine erste Gelenkachse (14) derart verlängert ist, dass ein erstes und ein zweites Gelenkteil (16, 17) auf ihr zum Verschieben der Anlenkstelle (7) gegeneinander verschieblich sind.

5. Vorrichtung (1) nach Anspruch 4, **dadurch gekennzeichnet, dass** die erste Gelenkachse (14) die erste Richtung (9) einnimmt.

6. Vorrichtung nach Anspruch 4 oder 5, **dadurch gekennzeichnet, dass** eine zweite Gelenkachse (15) derart verlängert ist, dass das zweite und ein drittes Gelenkteil (17, 18) des Kardangelenks (13) auf ihr gegeneinander verschieblich sind.

7. Vorrichtung nach einem der vorigen Ansprüche, **dadurch gekennzeichnet, dass** für die Längsverschiebung mindestens ein Antrieb vorgesehen ist.

8. Vorrichtung (1) nach Anspruch 7, **dadurch gekennzeichnet, dass** der mindestens eine Antrieb gesteuert/geregelt ist.

9. Schraubvorrichtung (1) nach Anspruch 8, **dadurch gekennzeichnet, dass** als Steuerung/Regelung mindestens ein Neigungsschalter vorgesehen ist.

10. Vorrichtung (1) nach einem der vorigen Ansprüche, **gekennzeichnet durch** mindestens eine Begrenzung ihres Schwenkbereichs (19), die es erlaubt, die Vorrichtung zum Ankuppeln einer auf dem Boden liegenden Fundamenteinrichtungen/Erdbohrers (2) in eine im Wesentlichen waagerechte Position, bzw. zum von der Senkrechten abweichenden Einbringen in eine entsprechend geneigte Position zu bringen.

## Claims

1. Apparatus (1) for handling and for inserting foundation devices and/or pipes and/or earth augers (2) into the ground (3), as an attachment for attaching to the boom (4) of a construction vehicle (5), which apparatus comprises a suspension (6) by means of which the apparatus can be articulated to the articulation point (7) of the boom (4), if appropriate also via a customary quick coupling, and also comprises a drive head (8) which is rigidly connected to the suspension (6) and which is designed as a screwing and/or drilling and/or impact drilling and/or pile-driving drive, to which drive head the foundation device and/or the pipe and/or the earth auger (2) can be coupled for handling and for actuation, **characterized in that** the articulation point (7) is displaceable with respect to the drive head (8) in at least a first direction (9) transverse to the longitudinal axis (10) of the foundation device/earth auger (2).

2. Apparatus (1) according to Claim 1, **characterized in that** the articulation point (7) is displaceable with respect to the drive head (8) in a second direction (11) transverse to the first direction (9).

3. Apparatus (1) according to one of the preceding claims, **characterized in that** the first direction (9) is the longitudinal direction (12) of the boom (4).

4. Apparatus (1) according to one of the preceding claims, **characterized in that** the suspension (6) is designed as a universal joint (13) in which at least a first joint axis (14) is extended in such a way that a first and a second joint part (16, 17) are displaceable relative to one another thereon in order to displace the articulation point (7).

5. Apparatus (1) according to Claim 4, **characterized in that** the first joint axis (14) assumes the first direction (9).

6. Apparatus according to Claim 4 or 5, **characterized in that** a second joint axis (15) is extended in such a way that the second and a third joint part (17, 18) of the universal joint (13) are displaceable relative to one another thereon.

7. Apparatus according to one of the preceding claims, **characterized in that** at least one drive is provided for the longitudinal displacement.

8. Apparatus (1) according to Claim 7, **characterized in that** the at least one drive is controlled with open-loop/closed-loop control.

9. Screwing apparatus (1) according to Claim 8, **characterized in that** at least one inclination switch is provided as open-loop/closed-loop control.

10. Apparatus (1) according to one of the preceding claims, **characterized by** at least one limitation of its pivoting range (19), which limitation allows the apparatus to be moved into a substantially horizontal position in order to couple a foundation device/earth auger (2) located on the ground, or in order to bring it into an appropriately inclined position which deviates from the vertical.

## Revendications

1. Dispositif (1) pour manipuler et introduire des appareillages de fondation et/ou des tubes et/ou des tarières (2) dans le sol (3) sous la forme d'un appareil auxiliaire devant être rapporté sur l'avant-bras (4) d'un véhicule de construction (5), le dispositif se composant d'une suspension (6) au moyen de laquelle le dispositif, éventuellement aussi par le biais d'un raccord rapide usuel, peut être articulé au point d'articulation (7) de l'avant-bras (4), et d'une tête d'entraînement (8) reliée rigidement à la suspension (6), réalisée sous la forme d'un entraînement de vis et/ou de forage et/ou de forage par percussion et/ou d'enfoncement, à laquelle peut être accouplé l'appareillage de fondation et/ou le tube et/ou la tarière (2) en vue de la manipulation et de l'actionnement, **caractérisé en ce que** le point d'articulation (7) est déplaçable par rapport à la tête d'entraînement (8) dans au moins une première direction (9) transversalement à l'axe longitudinal (10) de l'appareillage de fondation et/ou de la tarière (2).

2. Dispositif (1) selon la revendication 1, **caractérisé en ce que** le point d'articulation (7) est déplaçable dans une deuxième direction (11) transversalement à la première direction (9) par rapport à la tête d'entraînement (8).

3. Dispositif (1) selon l'une quelconque des revendications précédentes, **caractérisé en ce que** la première direction (9) est la direction longitudinale (12) de l'avant-bras (4).

4. Dispositif (1) selon l'une quelconque des revendications précédentes, **caractérisé en ce que** la suspension (6) est réalisée sous forme de joint à croisillon (13), au moins un premier axe du joint (14) étant prolongé de telle sorte qu'une première et une deuxième partie du joint (16, 17) puissent être déplacées l'une par rapport à l'autre pour déplacer le point d'articulation (7).

5. Dispositif (1) selon la revendication 4, **caractérisé en ce que** le premier axe du joint (14) est dans la première direction (9).

6. Dispositif selon la revendication 4 ou 5, **caractérisé en ce qu'**un deuxième axe du joint (15) est prolongé de telle sorte que la deuxième et une troisième partie du joint (17, 18) du joint à croisillon (13) puissent être déplacées l'une par rapport à l'autre sur celui-ci.

7. Dispositif selon l'une quelconque des revendications précédentes, **caractérisé en ce que** pour le déplacement longitudinal, on prévoit au moins un entraînement.

8. Dispositif (1) selon la revendication 7, **caractérisé en ce que** l'au moins un entraînement est commandé/réglé.

9. Dispositif à vis (1) selon la revendication 8, **caractérisé en ce que** l'on prévoit comme commande/régulation au moins un commutateur d'inclinaison.

10. Dispositif (1) selon l'une quelconque des revendications précédentes, **caractérisé par** au moins une limitation de sa région de pivotement (19), qui permet d'amener le dispositif en vue d'un accouplement d'un appareillage de fondation/d'une tarière (2) situé(e) sur le sol dans une position essentiellement horizontale, ou pour l'introduction à partir d'une position s'écartant de la verticale, dans une position inclinée correspondante.
